# EUROPÄISCHE PATENTSCHRIFT

(11) **EP 0 610 641 B1**
(45) Veröffentlichungstag und Bekanntmachung des Hinweises auf die Patenterteilung: **19.11.1997**
(21) Anmeldenummer: 93810077.3
(22) Anmeldetag: 08.02.1993
(51) Int. Cl.: F02M 59/24

(54) **Brennstoffeinspritzpumpe für Hubkolbenbrennkraftmaschinen**
Fuel injection pump for an internal combustion engine
Pompe à injection de combustible pour un moteur à combustion interne

(43) Veröffentlichungstag der Anmeldung: 17.08.1994
(73) Patentinhaber: Wärtsilä NSD Schweiz AG, 8401 Winterthur (CH)
(72) Erfinder: Genier, Patrick, CH-8472 Seuzach (CH)
(74) Vertreter: Heubeck, Bernhard

(56) Entgegenhaltungen:
- EP-A- 0 095 026
- EP-A- 0 267 894
- EP-A- 0 499 741
- PATENT ABSTRACTS OF JAPAN vol. 9, no. 7 (M-350)(1730) 12. Januar 1985 & JP-A-59 158 368 (HINO JIDOSHA KOGYO K.K.)

## Beschreibung

Die Erfindung betrifft eine Brennstoffeinspritzpumpe für eine Hubkolbenbrennkraftmaschine gemäss dem Oberbegriff des Anspruches 1.

Eine Einspritzpumpe dieser Art ist aus der EP-A-0 267 894 bekannt. Bei dieser Einspritzpumpe wird der Zylinder gegen die Kraft einer Feder mittels Kraftstoff verschoben, um den Einspritzzeitpunkt zu verlegen. Die Beaufschlagung der Stirnfläche des Zylinders mit einem Druckmittel erfolgt in Abhängigkeit von Betriebsgrössen, wie Drehzahl, Ladedruck, Temperatur und/oder Last, wobei der Druck des Druckmittels einer Regelung unterworfen ist.

Der Erfindung liegt die Aufgabe zugrunde, eine Einspritzpumpe zu schaffen, die einfach ausgestaltet ist und die wahlweise zwischen zwei festliegenden Einspritzzeitpunkten umschaltbar ist.

Diese Aufgabe wird erfindungsgemäss mit den in den Ansprüchen genannten Merkmalen gelöst.

Mit den Endstellungen wird ein früher Einspritzzeitpunkt, der bei Dauerbetrieb einen geringen Brennstoffverbrauch und etwas höheren NOₓ-Gehalt ergibt und ein späterer Einspritzzeitpunkt festgelegt, der einen schadstoffarmen Betrieb mit einem geringeren NOₓ-Gehalt ergibt.

Durch den zwischen zwei Endstellungen bewegbaren Zylinder und den hydraulischen Steuerkreis wird die Einspritzpumpe direkt und einfach von einem auf den anderen Einspritzzeitpunkt umgeschaltet.

Einige Ausführungsbeispiele der Erfindung sind in der folgenden Beschreibung anhand der Zeichnung näher erläutert. Es zeigen:
- Fig.1: einen Axialschnitt durch eine Brennstoffeinspritzpumpe, wobei der Zylinder die eine Endstellung innehat,
- Fig.1a: einen Axialschnitt durch einen Teil der Einspritzpumpe, wobei der Zylinder die andere Endstellung innehat,
- Fig.2: einen der Fig.1 entsprechenden Axialschnitt durch eine abgewandelte Einspritzpumpe,
- Fig.3: einen der Fig.1 entsprechenden Axialschnitt durch eine weitere Abwandlung der Einspritzpumpe und
- Fig.4: einen der Fig.2 entsprechenden Axialschnitt durch eine weiter abgewandelte Einspritzpumpe.

Gemäss Fig.1 weist die Brennstoffeinspritzpumpe ein Gehäuse 1 auf, das an seinem in Fig.1 oberen Ende durch einen Deckel 2 dicht verschlossen ist. Im Gehäuse 1 ist ein Zylinder 3 angeordnet, in den in Fig.1 von unten ein axial beweglicher Kolben 4 ragt. Das in Fig.1 untere Ende des Kolbens 4 ist in bekannter, nicht näher dargestellter Weise mit einem Nockenwellenantrieb in Wirkungsverbindung. Das in Fig.1 obere Stirnende des Kolbens 4 bildet eine erste Steuerkante 5, die mit einer sich quer durch den Zylinder 3 erstreckenden Bohrung 6 zusammenwirkt und die den Förderbeginn der Pumpe bestimmt. In Fig.1 unterhalb der ersten Steuerkante 5 weist der Kolben 4 eine zweite, schräg zur Kolbenachse verlaufende Steuerkante 7 auf, die ebenfalls mit der Bohrung 6 zusammenwirkt und das Förderende der Einspritzpumpe bestimmt. In Fig.1 oberhalb der die Steuerkante 5 bildenden Stirnfläche des Kolbens 4 befindet sich der Förderraum 8 der Pumpe, der vom Zylinder 3 und einem zentralen, in die Bohrung des Zylinders ragenden Fortsatz 9 des Deckels 2 begrenzt ist. Vom Förderraum 8 aus erstreckt sich durch den Deckel 2 ein zentraler Kanal 10, der an seinem oberen Ende mit einer nicht dargestellten Druckleitung verbunden ist, die zur Einspritzdüse einer Hubkolbenbrennkraftmaschine der Dieselbauart führt und über die taktweise Brennstoff in den Arbeitszylinder der Maschine gespritzt wird. Die Hubkolbenbrennkraftmaschine ist als Antriebsmotor in ein seegängiges Schiff eingebaut.

Im Bereich des Förderraums 8 ist der Zylinder 3 aussen von einem Ringraum 11 umgeben, in den die Querbohrung 6 des Zylinders 3 mündet. In den Ringraum 11 mündet ausserdem ein im Gehäuse 1 angebrachter Kanal 12, über den in bekannter, nicht näher dargestellter Weise Brennstoff (Pfeil A) zugeführt wird. Ueberschüssiger Brennstoff wird aus dem Ringraum 11 über einen im Gehäuse 1 angebrachten Kanal 13 und eine nicht dargestellte Leitung zu einem Sammelbehälter zurückgeführt (Pfeil B).

Im Pumpengehäuse 1 ist in Fig.1 unterhalb des Ringraums 11 - getrennt von diesem - eine ringförmige Druckkammer 15 vorgesehen, die über einen im Gehäuse 1 angebrachten Kanal 16 mit einer Zufuhrleitung 17 für ein hydraulisches Druckmittel verbunden ist. Im Bereich der Druckkammer 15 ist der Aussendurchmesser D des Zylinders 3 auf den Durchmesser d verringert, wobei eine Schulter 18 gebildet wird, die in Fig.1 auf einer ebenen Ringfläche 19 der Druckkammer 15 ruht. Die Ringfläche 19 weist einen Aussendurchmesser D' auf, der grösser ist als der Durchmesser d, aber kleiner als der Aussendurchmesser D des Zylinders. Von der Zufuhrleitung 17 zweigt eine Leitung 20 ab, die ein Zweiwege-Umschaltventil 21 enthält und die in einen Kanal 22 mündet, der sich im Gehäuse 1 im Bereich des oberen Endes des Zylinders 3 befindet und in einen Druckraum 25 mündet. Der Druckraum 25 befindet sich zwischen der in Fig.1 oberen Stirnfläche des Zylinders 3 und dem Deckel 2. Der Druckraum 25 ist ringscheibenförmig und hat einen Aussendurchmesser gleich dem Aussendurchmesser D des Zylinders 3 und einen Innendurchmesser, der gleich dem Aussendurchmesser d' des in den Zylinder ragenden Fortsatzes 9 des Deckels 2 ist.

Die beschriebene Einspritzpumpe funktioniert wie folgt: Bei der in Fig.1 gezeichneten Stellung des Umschaltventils 21 wird hydraulisches Druckmittel sowohl in die Druckkammer 15 als auch in den Druckraum 25 eingeführt. Da die vom Druckmittel beaufschlagte Differenzfläche (D - D') an der Schulter 18 kleiner ist als die Stirnfläche des Zylinders 3 (D - d') im oberen Druckraum 25, wird der Zylinder auf die Ringfläche 19 gedrückt, denn die Druckkraft im oberen Druckraum 25 überwiegt. Bei einer Aufwärtsbewegung des Kolbens 4 wird der im Förderraum 8 eingeschlossene Brennstoff von dem Moment an auf einen höheren Druck gebracht, in dem die erste Steuerkante 5 die obere Begrenzung der Querbohrung 6 passiert. Gleichzeitig wird der Brennstoff über den zentralen Kanal 10 zur schon erwähnten Einspritzdüse gefördert, über die der Brennstoff dann in den Arbeitszylinder eingespritzt wird, wenn der Einspritzdruck erreicht wird. Die Einspritzung wird unterbrochen, wenn die zweite Steuerkante 7 die untere Begrenzung der Querbohrung 6 passiert. In diesem Moment findet eine Druckentlastung des Brennstoffs im Förderraum 8 statt und der Brennstoff kann über die Querbohrung 6, den Ringraum 11 und den Kanal 13 entweichen. Die beschriebene Einspritzung geschieht bei einer Fahrt des Schiffes auf offener See, wobei der Betrieb des Antriebsmotors sich nach dem guten Wirkungsgrad richtet und der NOₓ-Gehalt relativ hoch liegt. Kommt das Schiff in die Nähe der Küste, wo für den Betrieb der Antriebsmaschine die Umweltschutzvorschriften massgebend sind, d.h. möglichst niedriger NOₓ-Gehalt, wird z.B. von Hand oder pneumatisch oder durch ein elektrisches Signal das Umschaltventil 21 nach rechts in die in Fig.1a gezeichnete Stellung verschoben. In dieser Stellung wird der obere Druckraum 25 entlastet, und das hydraulische Druckmittel entweicht aus diesem Raum in einen Sammelbehälter. Das weiterhin über die Leitung 17 zugeführte Druckmittel wirkt dann nur in der unteren Druckkammer 15 auf die Schulter 18. Als Folge davon verschiebt sich der Zylinder 3 nach oben, bis die obere Stirnfläche des Zylinders am Deckel 2 anliegt. Dadurch wird der Querkanal 6 ebenfalls nach oben verschoben und bei einer Aufwärtsbewegung des Kolbens 4 beginnt auch die Förderung und die Einspritzung später als zuvor, weil es länger dauert, bis die erste Steuerkante 5 die obere Begrenzung der Querbohrung 6 passiert hat. Der NOₓ-Gehalt der den Antriebsmotor verlassenden Auspuffgase ist damit niedriger. Diese Stellung des Zylinders 3 bleibt so lange erhalten, bis das Schiff das Küstengewässer wieder verlässt. Dann wird durch Zurückstellen des Umschaltventils 21 in die in Fig.1 gezeigte Stellung der Zylinder 3 wieder in seine untere Endstellung bewegt, und es findet wieder der Betrieb mit früherem Einspritzbeginn statt.

Beim Ausführungsbeispiel gemäss Fig.2 ist die untere Druckkammer in den Ringraum 11 einbezogen, so dass die Schulter 18 vom Druck des Brennstoffs im Ringraum beaufschlagt ist. Am Kanal 22 des Gehäuses 1, der zum oberen Druckraum 25 führt, ist eine Leitung 31 angeschlossen, die ein Zweiwege-Umschaltventil 32 enthält. Ueber das Umschaltventil 32 kann die Leitung 31 und damit die Druckkammer 25 mit einer Leitung 33 für die Zufuhr eines hydraulischen Druckmittels verbunden werden.

Wie aus Fig.2 ersichtlich, besteht in der gezeichneten Stellung des Umschaltventils 32 die Druckmittelverbindung, so dass das in der Druckkammer 25 befindliche Druckmittel den Zylinder 3 - gegen den auf die Schulter 18 wirkenden Brennstoffdruck - in der unteren Endstellung hält. Die Einspritzpumpe arbeitet wie zu Fig.1 beschrieben, d.h. die Einspritzung findet mit früherem Einspritzbeginn statt und das Schiff befindet sich auf offener See. Fährt das Schiff in Küstengewässer ein, so wird das Umschaltventil 32 in Fig.2 nach rechts verschoben, so dass die Leitung 31 und damit die Druckkammer 25 druckentlastet werden. Die Druckkraft des Brennstoffs auf der Schulter 18 verschiebt nunmehr den Zylinder 3 in seine obere Endstellung, die also der in Fig.1a gezeichneten entspricht. Die Querbohrung 6 im Zylinder 3 liegt nun höher als in Fig.2 gezeichnet, d.h. der Förderbeginn der Einspritzpumpe findet später statt und die NOₓ-Bildung ist reduziert.

Bei den Ausführungsbeispielen gemäss Fig.1 und 2 kann das über die Leitungen 17 und 33 zugeführte hydraulische Druckmittel Diesel-Brennstoff sein, dessen Zufuhr jedoch unabhängig von dem über den Kanal 12 der Einspritzpumpe zugeführten Brennstoff ist. Beim Ausführungsbeispiel gemäss Fig.3 wird als hydraulisches Druckmittel Brennstoff aus dem der Pumpe zugeführten Dieselbrennstoff abgezweigt. Zu diesem Zweck ist im Gehäuse 1 im Bereich des Ringraums 11 ein Kanal 36 vorgesehen, an den eine Leitung 37 angeschlossen ist, die über ein Zweiwege-Umschaltventil 38 in den Kanal 22 mündet, der mit der oberen Druckkammer 25 in Verbindung steht. Dem Kanal 22 gegenüberliegend ist im Gehäuse 1 ein Kanal 39 vorgesehen, der ebenfalls mit der Druckkammer 25 kommuniziert und an den eine Leitung 40 angeschlossen ist, die in eine Leitung 13' mündet, die an Ablaufkanal 13 für den Brennstoff angeschlossen ist. In den Leitungen 13' und 40 befindet sich je eine Drosselstelle 41 bzw. 42.

Bei der in Fig.3 gezeichneten Stellung des Umschaltventils 38 wird ein Teil des über den Kanal 12 der Einspritzpumpe zugeführten Brennstoffs über die Leitung 37 der oberen Druckkammer 25 zugeführt. Der in dieser Druckkammer wirkende Brennstoffdruck drückt den Zylinder 3 in seine untere Endstellung, die dem früheren Einspritzbeginn entspricht, bei dem das Schiff auf offener See fährt. Beim Einfahren des Schiffes in Küstengewässer wird das Umschaltventil 38 in Fig.3 nach rechts verschoben, wodurch der Druckraum 25 entlastet wird und nunmehr der auf die Schulter 18 wirkende Brennstoffdruck den Zylinder 3 in seine obere Endstellung bewegt, wie in Fig.1a dargestellt. Durch das Vorsehen des Kanals 39, der Leitung 40 und der beiden Drosseln 41 und 42 wird erreicht, dass der Druckraum 25 bei der in Fig.3 dargestellten Stellung des Zylinders 3 ständig von Brennstoff durchströmt wird.

Das Ausführungsbeispiel gemäss Fig.4 zeigt eine Brennstoffeinspritzpumpe, die nicht unter den Anspruch 1 fällt. Sie entspricht weitgehend dem Beispiel gemäss Fig.2, wobei jedoch die in Fig.2 auf die Schulter 18 wirkende hydraulische Kraft durch eine Schraubenfeder 30 ersetzt ist. Die Feder 30 umgibt das untere Ende des Kolbens 4 und drückt auf die in Fig.4 untere Stirnfläche des Zylinders 3. Bei dieser Ausführungsform entfällt also die Ausbildung einer besonderen Ringfläche im Gehäuse 1 unterhalb der Schulter 18.

Im Betrieb der Pumpe wird bei der gezeichneten Stellung des Umschaltventils 32 der Zylinder 3 durch die hydraulische Kraft in der Druckkammer 25 in der unteren Endstellung gehalten und dies entspricht also frühem Einspritzbeginn. Bei einer Fahrt des Schiffes in Küstennähe wird das Umschaltventil 32 in Fig.4 nach rechts verschoben, wodurch die Druckkammer 25 vom Druck entlastet wird. Die Druckkraft der Schraubenfeder 30 drückt dann den Zylinder 3 in seine obere Endstellung, so dass späterer Einspritzbeginn stattfindet.

## Patentansprüche

1. Brennstoffeinspritzpumpe für eine Hubkolbenbrennkraftmaschine, mit einem Pumpengehäuse (1), das einen Saugraum (11), einen Zulaufkanal (12) und einen Ablaufkanal (13) aufweist, mit einem einen Förderraum (8) bildenden Zylinder (3), der zwischen zwei Endstellungen axial beweglich im Pumpengehäuse angeordnet ist und in mindestens einer Wandung eine radial gerichtete Durchbohrung (6) aufweist, die mit dem Zulaufkanal und dem Ablaufkanal in Verbindung steht und mit einem Kolben (4), der axial beweglich im Zylinder angeordnet ist sowie eine erste Steuerkante (5), die den Förderbeginn der Pumpe bestimmt und eine zweite Steuerkante (7) aufweist, die das Förderende der Pumpe bestimmt, wobei beide Steuerkanten mit der Durchbohrung (6) zusammenwirken, und wobei der Zylinder (3) durch Druckbeaufschlagung in einer Endstellung gehalten und durch Druckentlastung in die zweite Stellung verschiebbar ist, dadurch gekennzeichnet, dass zum Halten des Zylinders (3) in der zweiten Stellung ebenfalls eine Druckbeaufschlagung auf die Stirnfläche des Zylinders (3) auf der der Antriebsseite des Kolbens (4) zugewandten Seite des Zylinders (3) vorgesehen ist, wobei diese Stinnfläche kleiner ist als die der Antriebsseite des Kolbens abgewandte Stirnfläche, um bei gleicher Druckbeaufschlagung der Stirnflächen den Zylinder (3) in Richtung zur Antriebsseite des Kolbens zu verschieben.

2. Pumpe nach Anspruch 1, dadurch gekennzeichnet, dass eine Druckkammer (25) auf der der Antriebsseite des Kolbens (4) abgewandten Seite des Zylinders (3) vorgesehen ist und dass ein Steuerkreis in die Druckkammer mündet, um den Zylinder (3) mit Druckmittel zu beaufschlagen.

3. Pumpe nach Anspruch 1, dadurch gekennzeichnet, dass eine Druckkammer (15) auf der der Antriebsseite des Kolbens (4) zugewandten Seite des Zylinders (3) vorgesehen ist und dass ein Steuerkreis in die Druckkammer (15) mündet, um den Zylinder (3) mit Druckmittel zu beaufschlagen.

4. Pumpe nach einem der Ansprüche 1 bis 3, dadurch gekennzeichnet, dass der Zylinder (3) mit der der Antriebsseite zugewandten Stirnfläche (18) innerhalb des Saugraumes (11) im Gehäuse (1) angeordnet ist.

5. Pumpe nach Anspruch 1, dadurch gekennzeichnet, dass ein Steuerkreis eine Zuführleitung (17) für das Druckmittel aufweist und dass die Zuführleitung in die Druckkammer (15) mündet, um den Druckraum dauernd mit Druckmittel zu beaufschlagen.

6. Pumpe nach einem der Ansprüche 1 bis 5, dadurch gekennzeichnet, dass der Steuerkreis mit einer Druck abgebenden Quelle verbunden ist, z.B. Saugraum bzw. Pumpe.

7. Pumpe nach einem der Ansprüche 1 bis 6, dadurch gekennzeichnet, dass ein hydraulischer Steuerkreis mit einem Umschaltventil (21, 32, 38) vorgesehen ist, um den Zylinder (3) durch Zuleiten bzw. Ableiten von Druckmittel oder Brennstoff zu steuern.

## Claims

1. A fuel injection pump for a reciprocating internal combustion engine, having a pump housing (1), which comprises an inlet chamber (11), an intake duct (12) and a outlet duct (13), having a cylinder (3) forming a delivery chamber (8), which is disposed between two end positions in an axially movable manner in the pump housing and in at least one wall comprises a radially directed through-bore (6), which is in communication with the intake duct and the outlet duct, and having a piston (4), which is disposed axially movably in the cylinder and also has a first control edge (5), which determines the commencement of delivery of the pump, and a second control edge (7), which determines the end of delivery of the pump, with both control edges interacting with the through-bore (6), and with the cylinder (3) being retained by pressurisation in one end position and being displaceable by pressure compensation into the second position,
**characterised in that** to retain the cylinder (3) in the second position pressurisation is also provided on the end face of the cylinder (3) on the side of the cylinder (3) faced towards the driving side of the piston (4), with this end face being smaller than the end face faced away from the driving side of the piston, in order to displace the cylinder (3) towards the driving side of the piston when there is equal pressurisation of the end faces.

2. A pump according to Claim 1,
**characterised in that** a pressure chamber (25) is provided on the side of the cylinder (3) faced away from the driving side of the piston (4),
**and in that** a control circuit opens into the pressure chamber in order to supply the cylinder (3) with pressure medium.

3. A pump according to Claim 1,
**characterised in that** a pressure chamber (15) is provided on the side of the cylinder (3) faced towards the driving side of the piston (4),
**and in that** a control circuit opens into the pressure chamber (15) in order to supply the cylinder (3) with pressure medium.

4. A pump according to one of Claims 1 to 3,
**characterised in that** the cylinder (3) is disposed with the end face (18) faced towards the driving side inside the inlet chamber (11) in the housing (1).

5. A pump according to Claim 1,
**characterised in that** a control circuit comprises a supply line (17) for the pressure medium,
**and in that** the supply line opens into the pressure chamber (15) in order to supply the pressure chamber continuously with pressure medium.

6. A pump according to one of Claims 1 to 5,
**characterised in that** the control circuit is connected to a pressure-providing source, e.g. inlet chamber and pump respectively.

7. A pump according to one of Claims 1 to 6,
**characterised in that** a hydraulic control circuit having a reversing valve (21, 32, 38) is provided in order to control the cylinder (3) by the supply or removal of pressure medium or fuel.

## Revendications

1. Pompe à injection à combustible pour un moteur à combustion interne, avec un carter de pompe (1) qui présente un espace d'aspiration (11), un canal d'amenée (12) et un canal d'évacuation (13), avec un cylindre (3) formant une enceinte de circulation (8), qui est disposé de façon déplaçable axialement entre deux positions d'extrémité dans le carter de pompe et qui présente au moins dans une paroi un perçage (6) orienté radialement qui est en liaison avec le canal d'amenée et le canal d'évacuation et avec un piston (4) qui est disposé de façon déplaçable axialement dans le cylindre, ainsi qu'une première rampe (5) qui détermine le début de circulation de la pompe et qui présente une deuxième rampe (7) qui détermine la fin de circulation de la pompe, les deux rampes coopérant avec le perçage (6), et où le cylindre (3) est maintenu par une sollicitation en pression dans une position d'extrémité et est déplaçable par une décharge de pression dans la deuxième position, caractérisée en ce que, pour maintenir le cylindre (3) dans la deuxième position, également une sollicitation en pression sur la face frontale du cylindre (3) sur le côté du cylindre (3) orienté vers le côté d'entraînement du piston (4) est prévu, cette face frontale étant plus petite que la face frontale éloignée du côté d'entraînement du piston pour, lors d'une sollicitation égale en pression des faces frontales pousser le cylindre (3) en direction vers le côté d'entraînement du piston.

2. Pompe selon la revendication 1, caractérisée en ce qu'il est prévu une enceinte de pression (25) sur le côté du cylindre (3) éloigné du côté d'entraînement du piston (4), et en ce qu'un circuit de commande débouche dans l'enceinte de pression pour charger le cylindre (3) en fluide sous pression.

3. Pompe selon la revendication 1, caractérisée en ce qu'il est prévu une chambre de pression (15) sur le côté du cylindre (3) orienté vers le côté d'entraînement du piston (4), et en ce qu'un circuit de commande débouche dans la chambre de pression (15) pour charger le cylindre (3) en fluide sous pression.

4. Pompe selon l'une des revendications 1 à 3, caractérisée en ce que le cylindre (3), avec la face frontale (18) orientée vers le côté d'entraînement, est disposé à l'intérieur de la chambre d'aspiration (11) dans le carter (1).

5. Pompe selon la revendication 1, caractérisée en ce qu'un circuit de commande présente un conduit d'amenée (17) pour le fluide sous pression, et en ce que le conduit d'amenée débouche dans l'enceinte de pression (15) pour alimenter l'enceinte sous pression continuellement en fluide sous pression.

6. Pompe selon l'une des revendications 1 à 5, caractérisée en ce que le circuit de commande est relié à une source émettrice de pression, par exemple une chambre d'aspiration ou pompe.

7. Pompe selon l'une des revendications 1 à 6, caractérisée en ce qu'il est prévu un circuit de commande hydraulique avec une soupape d'inversion (21, 32, 38) pour commander le cylindre (3) par l'amenée ou l'évacuation de fluide sous pression ou de combustible.
